# EUROPÄISCHE PATENTSCHRIFT

(11) **EP 0 585 442 B1**
(45) Veröffentlichungstag und Bekanntmachung des Hinweises auf die Patenterteilung: **03.09.1997**
(21) Anmeldenummer: 93906564.5
(22) Anmeldetag: 19.03.1993
(51) Int. Cl.: F23D 11/40

(54) **ABLAGERUNGSFREIER BRENNER**
DEPOSIT-FREE BURNER
BRULEUR EXEMPT DE DEPOTS

(30) Priorität: 21.03.1992 DE 4209220
(43) Veröffentlichungstag der Anmeldung: 09.03.1994
(73) Patentinhaber: DEUTSCHE FORSCHUNGSANSTALT FÜR LUFT- UND RAUMFAHRT e.V., 53111 Bonn (DE)
(72) Erfinder: BUSCHULTE, Winfried, D-7106 Neuenstadt a.K. (DE); ADIS, Erich, D-7100 Hardthausen-Gochsen (DE); BADER, Manfred, D-7106 Neuenstadt (DE)
(74) Vertreter: Hoeger, Stellrecht & Partner
(86) Internationale Anmeldenummer: EP9300668
(87) Internationale Veröffentlichungsnummer: WO9319326

(56) Entgegenhaltungen:
- EP-A- 0 175 875
- CH-A- 363 428
- US-A- 4 427 367

## Beschreibung

Die Erfindung betrifft einen Brenner zur Heißgaserzeugung mit einem Brennerrohr, mit einer im Brennerrohr angeordneten Düse, welche in einer Düsenstirnfläche einen Auslaß aufweist, aus welchem ein Brennstoffstrahl austritt, mit einer nahe der Düse angeordneten Blende, welche das Brennerrohr in eine stromaufwärts gelegene und die Düse aufnehmende Vorkammer und eine stromabwärts gelegene Brennkammer unterteilt, mit einem in der Blende angeordneten zentralen Durchlaß für den aus dem Auslaß austretenden Brennstoffstrahl, mit einer Anzahl von den Durchlaß umgebenden Öffnungen in der Blende, durch welche Verbrennungsluft aus der Vorkammer in die Brennkammer eintritt, und mit einem zwischen der Blende und der Düse vorgesehenen Luftspalt, durch welchen Verbrennungsluft aus der Vorkammer durch den Durchlaß hindurch in die Brennkammer eintritt.

Derartige Brenner sind beispielsweise aus der US-A-4,427,367 bekannt.

Bei diesen Brennern besteht der Nachteil, daß sich an dem Durchlaß der Düse verstopfende Ruß- und/oder Ölkohleablagerungen bilden, so daß der Brenner funktionsunfähig wird.

Der Erfindung liegt daher die Aufgabe zugrunde, einen Brenner der gattungsgemäßen Art derart zu verbessern, daß sich in diesem keine Ablagerungen mehr bilden.

Diese Aufgabe wird bei einem Brenner der eingangs beschriebenen Art erfindungsgemäß dadurch gelöst, daß der Durchlaß mit sich kegelförmig in Richtung der Brennkammer erweiternden Wandflächen versehen ist und daß ein Rand des Durchlasses mit einer Abreißkante für die den Luftspalt durchströmende Verbrennungsluft versehen ist.

Bei der erfindungsgemäße Lösung wird dadurch, daß der Durchlaß mit sich kegelförmig in Richtung der Brennkammer erweiternden Wandflächen versehen ist, eine Störung des Brennstoffstrahls, insbesondere des vom Brennstoffstrahl gebildeten Sprühkegels durch Ablagerungen verhindert und es wird außerdem durch die Abreißkante sichergestellt, daß die durch den Durchlaß hindurchströmende Luft einerseits den Luftspalt und andererseits den Durchlaß selbst von sich festsetzenden Ablagerungen befreit.

Hinsichtlich der Lage der Abreißkante wurden bislang keine näheren Angaben gemacht. Zwar hat es sich als besonders vorteilhaft erwiesen, wenn die Abreißkante auf der der Düsenstirnfläche zugewandten Seite der sich kegelförmig erweiternden Wandflächen liegt, so daß die Abreißkante die engste Stelle des Durchlasses darstellt.

Besonders vorteilhafte Verhältnisse ergeben sich dann, wenn die Abreißkante in einer Ebene liegt, welche senkrecht zu einer Achse der Düse verläuft.

Darüber hinaus lassen sich der Luftspalt und die Wirkung der Abreißkante dann optimal gestalten, wenn sich auf der stromaufwärts liegenden Seite der Blende an die Abreißkante in radialer Richtung zum Durchlaß, das heißt insbesondere zur Achse der Düse, eine Ringfläche anschließt.

Besonders vorteilhaft ist es dabei, wenn die Ringfläche eben ist und im wesentlichen senkrecht auf der Achse der Düse steht.

Konstruktiv besonders einfach läßt sich dies dann realisieren, wenn die ebene Ringfläche im wesentlichen in einer Ebene liegt, die durch die stromaufwärtige Oberfläche der Blende definiert ist.

In besonders einfacher Weise läßt sich der Luftspalt bei einem der vorstehend beschriebenen Ausführungsbeispiele dann realisieren, wenn eine Stirnseite der Düsenstirnfläche in axialer Richtung der Düse stromaufwärts im Abstand von der Abreißkante angeordnet ist. In diesem Fall ist sichergestellt, daß selbst ein geringes Auslaufen von Öl aus der Düsenstirnfläche nicht zu einem Verkleben im Bereich der Abreißkante führt.

Darüber hinaus ist es ferner von Vorteil, wenn die Düsenstirnfläche in axialer Richtung zur Düse stromaufwärts im Abstand von der Ringfläche angeordnet ist, so daß sich zwischen der Ringfläche und der Düsenstirnfläche der Luftspalt ausbildet.

Hinsichtlich der Dimensionierung des zentralen Durchlasses wurden bislang keine Angaben gemacht. So hat es sich im Rahmen der Erfindung als vorteilhaft erwiesen, wenn der zentrale Durchlaß im Bereich der Abreißkante einen Durchmesser aufweist, welcher ungefähr in der Größe des Durchmessers der Düsenstirnfläche ist.

Eine besonders zweckmäßige Dimensionierung der erfindungsgemaßen Lösung ergibt sich dann, wenn der Durchmesser der Abreißkante kleiner oder gleich dem Durchmesser der Düsenstirnfläche ist.

Weitere Merkmale und Vorteile der Erfindung sind Gegenstand der nachfolgenden Beschreibung sowie der zeichnerischen Darstellung eines Ausführungsbeispiels.

In der Zeichnung zeigen:
- Fig. 1: einen Längsschnitt durch das Ausführungsbeispiel und
- Fig. 2: einen Schnitt längs Linie 2-2 in Fig. 1.

Die Erfindung bezieht sich auf die unterschiedlichsten Ölbrenner und wird nachfolgend am Beispiel eines sogenannten Blaubrenners erörtert, also eines Brenners, bei dem Öl mit blauer Flamme vollständig verbrannt wird. Die Erfindung ist aber nicht auf solche Blaubrenner beschränkt, beispielsweise läßt sich der erfindungsgemäße Vorteil mit den beschriebenen konstruktiven Maßnahmen auch bei Gelbbrennern erzielen.

Der in den Figuren 1 und 2 dargestellte Brenner umfaßt ein zylindrisches Brennerrohr 10, das durch eine im folgenden als Blende 12 bezeichnete Wand in eine stromaufwärts gelegene Vorkammer 14 und in eine stromabwärts gelegene Brennkammer 16 unterteilt wird.

In der Vorkammer 14 ist koaxial zum Brennerrohr 10 eine Düse 18 angeordnet, welche mit einer Brennstoff zufuhrleitung 20 verbunden ist. Diese Düse 18 ist mit einem koaxial zu ihrer Achse 22 angeordneten Auslaß 24 versehen, welcher in einer Düsenstirnfläche 26 der Düse 18 angeordnet ist.

Aus diesem Auslaß 24 tritt ein Brennstoffstrahl 28 aus, welcher durch einen zentralen Durchlaß 30 in der Blende 12 hindurch in die Brennkammer 16 eintritt. Der zentrale Durchlaß 30 ist dabei koaxial zur Achse 22 der Düse 18 angeordnet und weist kegelförmig ausgebildete Randflächen 32 auf, die sich von einer Abreißkante 34 ausgehend bis zu einer stromabwärts liegenden Oberfläche 36 der Blende hin erweitern. Die Abreißkante 34 ist stromaufwärts der kegelförmigen Mantelflächen von einer ebenen Ringfläche 38 umgeben, die sich im wesentlichen senkrecht zur Achse 22 erstreckt und vorzugsweise mit der stromaufwärts liegenden Oberfläche 40 der Blende 12 in einer Ebene liegt.

Die Düse 18 ist mit ihrer Düsenstirnfläche 26 in Richtung der Achse 22 stromaufwärts im Abstand von der Ringfläche 38 angeordnet und vorzugsweise parallel zu der Ebene ausgerichtet, in welcher die Ringfläche 38 steht, das heißt also senkrecht zur Achse 22.

Zwischen der Ringfläche 38 und der Düsenstirnfläche 26 entsteht somit ein Luftspalt 44, durch welchen Verbrennungsluft zum Brennstoffstrahl 28 hinzutritt und mit diesem zusammen den Durchlaß 30 durchströmt.

Die Abreißkante 34 bildet die engste Stelle des Durchlasses 30 und hat vorzugsweise einen Durchmesser, welcher ungefähr gleich dem Durchmesser der Düsenstirnfläche 26 ist oder kleiner als derselbe.

Bei der erfindungsgemäßen Lösung ist somit die Düse 18 von der sich erhitzenden Blende 12 durch den Luftspalt 44 getrennt und außerdem führt die Abreißkante 34 des Durchlasses 30 dazu, daß selbst bei Ablagerung von Partikeln im Bereich des Durchlasses 30 diese beim Betrieb des Brenners wieder lösen, so daß der Luftspalt 44 nicht verstopft und auch der Durchlaß 30 stets auch bei längerem Betrieb frei von Ruß und Ölkohleablagerungen bleibt.

Vorzugsweise schließt sich stromabwärts an die Blende 12 noch ein Mischrohr 50 an, welches über Umfangschlitze 52 unmittelbar anschließend an die Blende 12 eine Verbindung zwischen seinem den Mischraum bildenden Innenraum 54 und einem als Rezirkulationsraum 56 dienenden Ringraum bildet, der das Mischrohr 50 konzentrisch umgibt.

Eine Zündeinrichtung 60 ist von der Vorkammer 14 durch die Blende 12 hindurchgeführt und endet im Bereich eines Fensters 62 im Mischrohr 50, so daß in diesem Bereich eine Zündung erfolgen kann.

In ähnlicher Weise ist eine Meßsonde 64 von der Vorkammer 14 durch die Blende 12 hindurch in die Brennkammer 16 geführt.

Wie insbesondere in Fig. 2 dargestellt, ist auf einem den zentralen Durchlaß 30 umgebenden Kreis eine Anzahl von Öffnungen 66 mit jeweils kreisförmigem Querschnitt angeordnet, die eine Verbindung zwischen der Vorkammer 14 und dem vom Mischrohr 50 umgebenen Innenraum 54 in der Brennkammer 16 herstellen. Vorzugsweise liegen die Öffnungen innerhalb einer Fläche, die sich aus der Projektion der lichten Mischrohrquerschnittsfläche auf die Blende 12 ergibt. Ferner sind die Öffnungen 66 vorzugsweise so angeordnet, daß die Öffnungen 66 auf der der Vorkammer 14 zugewandten Seite der Blende 12 angephast sind und sich vorzugsweise in stromabwärtiger Richtung konisch verengen.

## Patentansprüche

1. Brenner zur Heißgaserzeugung mit einem Brennerrohr (10), mit einer im Brennerrohr angeordneten Düse (18), welche in einer Düsenstirnfläche (26) einen Auslaß (24) aufweist, aus welchem ein Brennstoffstrahl austritt, mit einer nahe der Düse (18) angeordneten Blende (12), welche das Brennerrohr (10) in eine stromaufwärts gelegene und die Düse aufnehmende Vorkammer (14) und eine stromabwärts gelegene Brennkammer (16) unterteilt, mit einem in der Blende (12) angeordneten zentralen Durchlaß (30) für den aus dem Auslaß (24) austretenden Brennstoffstrahl (28), mit einer Anzahl von den Durchlaß (30) umgebenden Öffnungen (66) in der Blende (12), durch welche Verbrennungsluft aus der Vorkammer (14) in die Brennkammer (16) eintritt und mit einem zwischen der Blende (12) und der Düse (18) vorgesehenen Luftspalt (44), durch welchen Verbrennungsluft aus der Vorkammer (14) durch den Durchlaß (30) hindurch in die Brennkammer (16) eintritt,
**dadurch gekennzeichnet,** daß der Durchlaß (30) mit sich kegelförmig in Richtung der Brennkammer (16) erweiternden Wandflächen (32) versehen ist und daß ein Rand des Durchlasses (30) mit einer Abreißkante (34) für die den Luftspalt (44) durchströmende Verbrennungsluft versehen ist.

2. Brenner nach Anspruch 1, dadurch gekennzeichnet, daß die Abreißkante (34) auf der der Düsenstirnfläche (26) zugewandten Seite der sich kegelförmig erweiternden Wandflächen (32) liegt.

3. Brenner nach einem der voranstehenden Ansprüche, dadurch gekennzeichnet, daß die Abreißkante (34) in einer Ebene liegt, welche senkrecht zu einer Achse (22) der Düse (18) verläuft.

4. Brenner nach einem der voranstehenden Ansprüche, dadurch gekennzeichnet, daß sich auf der stromaufwärts liegenden Seite der Blende (12) an die Abreißkante (34) in radialer Richtung zum Durchlaß (30) eine Ringfläche (38) anschließt.

5. Brenner nach Anspruch 4, dadurch gekennzeichnet, daß die Ringfläche (38) eben ist und senkrecht auf der Achse (22) der Düse (18) steht.

6. Brenner nach Anspruch 5, dadurch gekennzeichnet, daß die ebene Ringfläche (38) im wesentlichen in der Ebene liegt, die durch die stromaufwärtige Oberfläche (40) der Blende (12) definiert ist.

7. Brenner nach einem der voranstehenden Ansprüche, dadurch gekennzeichnet, daß die Düsenstirnfläche (26) in axialer Richtung (22) der Düse (18) stromaufwärts im Abstand von der Abreißkante (34) angeordnet ist.

8. Brenner nach Anspruch 7, dadurch gekennzeichnet, daß die Düsenstirnfläche (26) in axialer Richtung (22) zur Düse (18) stromaufwärts im Abstand von der Ringfläche (38) angeordnet ist.

9. Brenner nach einem der voranstehenden Ansprüche, dadurch gekennzeichnet, daß der zentrale Durchlaß (30) im Bereich der Abreißkante (34) einen Durchmesser aufweist, welcher ungefähr in der Größe des Durchmessers der Düsenstirnfläche (26) ist.

10. Brenner nach Anspruch 9, dadurch gekennzeichnet, daß der Durchmesser der Abreißkante (34) kleiner oder gleich dem Durchmesser der Düsenstirnfläche (26) ist.

## Claims

1. Burner for generating hot gas comprising a burner pipe (10), a nozzle (18) arranged in the burner pipe and having an outlet (24) in a front face (26) of the nozzle, a fuel jet exiting from said outlet, a shield (22) arranged near the nozzle (18) for subdividing the burner pipe (10) into a preceding chamber (14) located upstream and accommodating said nozzle and a combustion chamber (16) located downstream, a central passage (30) arranged in the shield (12) for the fuel jet (28) exiting from the outlet (24), a plurality of openings (66) surrounding the passage (30) in the shield (12), combustion air passing through said openings from the preceding chamber (14) into the combustion chamber (16), and an air gap (44) provided between the shield (12) and the nozzle (18), combustion air passing through said air gap from the preceding chamber (14) through the passage (30) into the combustion chamber (16), characterized in that the passage (30) is provided with wall surfaces (32) extending conically in the direction of the combustion chamber (16), and in that a rim of the passage (30) is provided with a flow disruption edge (34) for the combustion air flowing through the air gap (44).

2. Burner according to claim 1, characterized in that the flow disruption edge (34) is located on the side of the conically extending wall surfaces (32) facing the front face (26) of the nozzle.

3. Burner according to any of the preceding claims, characterized in that the flow disruption edge (34) lies in a plane extending vertically to an axis (22) of the nozzle (18).

4. Burner according to any of the preceding claims, characterized in that an annular surface (38) adjoins the flow disruption edge (34) on the upstream side of the shield (12) in a radial direction to the passage (30).

5. Burner according to claim 4, characterized in that the annular surface (38) is plane and extends at right angles to the axis (22) of the nozzle (18).

6. Burner according to claim 5, characterized in that the plane annular surface (38) lies essentially in the plane defined by the upstream surface (40) of the shield (12).

7. Burner according to any of the preceding claims, characterized in that the front face (26) of the nozzle is arranged upstream at a distance from the flow disruption edge (34) in an axial direction of the nozzle (18).

8. Burner according to claim 7, characterized in that the front face (26) of the nozzle is arranged upstream at a distance from the annular surface (38) in an axial direction (22) of the nozzle (18).

9. Burner according to any of the preceding claims, characterized in that the central passage (30) has in the area of the flow disruption edge (34) a diameter approximately the same size as the diameter of the front face (26) of the nozzle.

10. Burner according to claim 9, characterized in that the diameter of the flow disruption edge (34) is smaller than or the same as the diameter of the front face (26) of the nozzle.

## Revendications

1. Brûleur pour la production de gaz chaud comprenant un tube de brûleur (10), un gicleur (18) qui est agencé dans le tube de brûleur et qui présente dans une surface frontale de gicleur (26) une sortie (24) à partir de laquelle sort un jet de combustible, un écran (12) qui est agencé à proximité du gicleur (18) et qui subdivise le tube de brûleur (10) en une chambre préalable (14) située du côté amont et recevant le gicleur et une chambre de combustion (16) située en aval, un passage central (30), agencé dans l'écran (12), pour le jet de combustible (28) sortant par la sortie (24), un certain nombre d'ouvertures (66) dans l'écran (12) qui entourent le passage (30) et par lesquelles de l'air de combustion pénètre dans la chambre de combustion (16) depuis la chambre préalable (14), et un intervalle à air (44) qui est prévu entre l'écran (12) et le gicleur (18) et à travers lequel de l'air de combustion pénètre depuis la chambre préalable (14) dans la chambre de combustion (16) en passant par le passage (30), caractérisé en ce que le passage (30) est pourvu de surfaces de paroi (32) qui s'évasent de manière conique en direction de la chambre de combustion (16) et en ce qu'un bord du passage (30) est pourvu d'une arête de décollement (34) pour l'air de combustion traversant l'intervalle à air (44).

2. Brûleur suivant la revendication 1, caractérisé en ce que l'arête de décollement (34) est située du côté, tourné vers la surface frontale de gicleur (26), des surfaces de paroi (32) qui s'évasent de manière conique.

3. Brûleur suivant l'une des revendications précédentes, caractérisé en ce que l'arête de décollement (34) se trouve dans un plan qui s'étend perpendiculairement à un axe (22) du gicleur (18).

4. Brûleur suivant l'une des revendications précédentes, caractérisé en ce que, du côté situé en amont de l'écran (12), une surface annulaire (38) se rattache à l'arête de décollement (34) suivant une direction radiale par rapport au passage (30).

5. Brûleur suivant la revendication 4, caractérisé en ce que la surface annulaire (38) est plane et perpendiculaire à l'axe (22) du gicleur (18).

6. Brûleur suivant la revendication 5, caractérisé en ce que la surface annulaire plane (38) se trouve sensiblement dans le plan qui est défini par la surface du côté amont (40) de l'écran (12).

7. Brûleur suivant l'une des revendications précédentes, caractérisé en ce que la surface frontale de gicleur (26) est disposée, suivant une direction axiale (22) du gicleur (18), en amont de l'arête de décollement (34) à une certaine distance de celle-ci.

8. Brûleur suivant la revendication 7, caractérisé en ce que la surface frontale de gicleur (26) est agencée, suivant une direction axiale (22) du gicleur (18), en amont de la surface annulaire (38) à une certaine distance de celle-ci.

9. Brûleur suivant l'une des revendications précédentes, caractérisé en ce que le passage central (30) présente, dans la zone de l'arête de décollement (34), un diamètre qui est approximativement de la dimension du diamètre de la surface frontale de gicleur (26).

10. Brûleur suivant la revendication 9, caractérisé en ce que le diamètre de l'arête de décollement (34) est plus petit ou égal au diamètre de la surface frontale de gicleur (26).
